# EUROPÄISCHE PATENTSCHRIFT

(11) **EP 0 119 379 B1**
(45) Veröffentlichungstag und Bekanntmachung des Hinweises auf die Patenterteilung: **15.10.1986**
(21) Anmeldenummer: 84100070.6
(22) Anmeldetag: 05.01.1984
(51) Int. Cl.: E04G 5/04, E04G 5/06, E04G 3/08

(54) **Arbeitsbühne**
Scaffolding
Echafaudage

(30) Priorität: 22.03.1983 DE 8308465 U
(43) Veröffentlichungstag der Anmeldung: 26.09.1984
(73) Patentinhaber: Maier, Josef, D-7611 Steinach (DE)
(72) Erfinder: Maier, Josef, D-7611 Steinach (DE)
(74) Vertreter: Schmitt, Hans, Dipl.-Ing.

## Beschreibung

Die Erfindung betrifft eine Arbeitsbühne, die im oberen Bereich einer vorzugsweise betonierten Wand an einem Anker, insbesondere an einem Schalungszuganker anhängbar ist und mit ihrer begehbaren Fläche etwa auf der Höhe des oberen Randes der Wand angeordnet ist.

Derartige Arbeitsbühnen wie FR-A-2 350 112 sind bekannt und dienen dazu, einem Maurer das Höhermauern eines weiteren Wandstückes zu ermöglichen, eine Schalung für eine nächst höhere Wand aufzunehmen und zu tragen oder, um bei Dachdeckerarbeiten entsprechende Sicherheit am unteren Rand der Dachschräge zu bieten. Dabei lassen sich solche Arbeitsbühnen besonders gut an eine betonierte Wand anhängen, wobei der ursprünglich zu den Schalungen gehörende Schalungszuganker oder eine von diesem hinterlassene Öffnung verwendet werden kann, um den Anker zum Halten der Arbeitsbühne zu bilden oder aufzunehmen. Dabei besteht jedoch das Problem, daß die Schalungszuganker je nach verwendeter Schalung in unterschiedlichen Höhen aus der Wand austreten.

Es besteht deshalb die Aufgabe, eine Arbeitsbühne der eingangs erwähnten Art zu schaffen, die trotz beliebiger Höhe eines zuvor beim Betonieren der Wand verwendeten Schalungszugankers etwa auf der Höhe des oberen Randes der Wand angeordnet werden kann.

Die Lösung dieser Aufgabe besteht darin, daß eine Kupplung an der Arbeitsbühne höhenverstellbar und festlegbar ist und zum Verbinden der Arbeitsbühne mit dem Schalungszuganker oder einem in dessen öffnung eingesetzten Halteankter dient. In überraschend einfacher Weise kann so die Kupplung jeweils an dem Schalungszuganker bzw. dessen Position angreifen, die Arbeitsbühne aber auf den oberen Rand der Wand hin ausgerichtet werden. Dabei ist es zweckmäßig, daß die Arbeitsbühne lösbar an der Kupplung befestigt ist und mehrere in unterschiedlichen Höhen angeordnete Befestigungsstellen für diese Kupplung aufweist. Dies ergibt eine besonders einfache Konstruktion.

Besonders zweckmäßig ist es, wenn die Kupplung wenigstens zwei Lochungen aufweist, und die Arbeitsbühne an einem vorzugsweise vertikalen Träger jeweils in der Höhe gegeneinander versetzte Lochungspaare hat, deren Abstand dem Abstand der Lochungen an der Kupplung entspricht, so daß die Verbindung mit wenigstens zwei Bolzen herstellbar ist.

Weitere Ausgestaltungen der Erfindung sind Gegenstand weiterer Ansprüche.

Nachstehend ist die Erfindung mit ihren ihr als wesentlich zugehörenden Einzelheiten anhand der Zeichnung noch näher beschrieben. Es zeigt in zum Teil schematisierter Darstellung: Fig. 1 eine Seitenansicht einer
erfindungsgemäßen Arbeitsbühne und Fig. 2 in vergrößertem Maßstab eine teilweise im Schnitt gehaltene Seitenansicht der Kupplung zum Verbinden der Arbeitsbühne mit einer Wand.

Eine im ganzen mit 1 bezeichnete Arbeitsbühne hat eine begehbare Lauffläche 2 sowie ein wandfernes Geländer 3. Unterhalb der Lauffläche sind ein horizontaler Träger 4 sowie ein vertikaler Träger 5 und eine diese verbindende Aussteifungsstrebe 6 angeordnet.

Die gesamte Arbeitsbühne 1 ist gemäß Fig. 2 an einem Anker 7, bevorzugt an einem von der vorangegangenen Herstellung der Wand 8 in dieser verbliebenen Schalungszuganker anhängbar, wobei die begehbare Lauffläche 2 gemäß Fig. 1 etwa auf der Höhe des oberen Randes 9 an der Wand 8 zu liegen kommen soll.

Da die Anordnung des Ankers 7 davon abhängt, wo bei der vorher verwendeten Schalung zur Herstellung der Wand 8 ein oberer Schalungszuganker vorgesehen war, ist eine in Fig. 2 näher dargestellte Kupplung 10 zum Verbinden der Arbeitsbühne 1 mit dem Anker 7 an der Arbeitsbühne 1 höhenverstellbar und festlegbar. Somit kann die Lauffläche 2 weitgehend unabhängig von der Lage des Ankers 7 auf die Höhe des oberen Randes 9 der Wand 8 eingestellt werden.

Dabei ist die Arbeitsbühne 1 lösbar an der Kupplung 10 befestigt und weist mehrere in unterschiedlichen Höhen angeordnete Befestigungsstellen 11 für diese Kupplung 10 auf.

In Fig. 2 erkennt man, daß die Kupplung 10 zwei übereinanderliegende Lochungen aufweist, während die Arbeitsbühne 1 an dem vertikalen Träger 5 jeweils in der Höhe gegeneinander versetzte Lochungspaare hat, bei denen die Lochungen jeweils den halben Abstand gemäß dem Abstand der Lochungen an der Kupplung 10 haben. Dadurch ist eine Verbindung zwischen der Kupplung 10 und dem vertikalen Träger 5 und somit der Arbeitsbühne 1 mit Hilfe der in Fig. 2 sichtbaren Schraubenbolzen 12 möglich.

Die Kupplung 10 ist im oberen Bereich des vertikalen Trägers 5 angeordnet und der Träger 5 hat an seinem entgegengesetzten unteren Ende eine Querabstützung 13 zum Anlegen an die Wand 8. Dies ergibt eine stabile Halterung, bei der die von der auskragenden Lauffläche 2 kommenden Kräfte gut in den Anker 7 und die Wand 8 eingeleitet werden können. Die Kupplung 10 hat dabei zumindest ein winkliges, gegebenenfalls auch ein U-förmiges Querschnittsprofil und der in Gebrauchsstellung parallel zur Wand 8 verlaufende Schenkel 14 hat nun die Lochungen für die lösbaren Verbindungsbolzen 12.

Man erkennt in der Zeichnung ferner, daß die Kupplung 10 wenigstens einen mit Abstand zu dem Träger 5 näher zur Wand 8 angeordneten Querbolzen 15 aufweist, der in einem Ankerschuh 16 od. dgl. mit dem Wandanker 7 verbundenen oder verbindbaren Teil einhängbar ist. Darunter befindet sich ein weiterer Bolzen 17 als Aushebesicherung. Dieser wird nach dem Einhängen des Querbolzens 15 in die nach oben

offene Öffnung 18 des Ankerschuhs 16 unterhalb dieses Schuhs durch die Kupplung 10 gesteckt. Dann können auch Erschütterungen an der Arbeitsbühne 1 nicht mehr zu einem ungewollten Ausheben führen.

Alle in der vorstehenden Beschreibung, den Ansprüchen und der Zeichnung dargestellten Merkmale und Konstruktionsdetails können sowohl einzeln als auch in beliebiger Kombination miteinander wesentliche Bedeutung haben.

## Patentansprüche

1. Arbeitsbühne, die im oberen Bereich einer vorzugweise betonierten Wand an einem Anker, insbesondere an einem Schalungszuganker oder dergleichen anhängbar ist und mit ihrer begehbaren Fläche etwa auf der Höhe des oberen Randes der Wand angeordnet werden kann und eine Kupplung zum Verbinden mit der Wand aufweist, dadurch gekennzeichnet, daß die Kupplung (10) an der Arbeitsbühne (1) höhenverstellbar und festlegbar ist und zum Verbinden der Arbeitsbühne (1) mit dem Schalungszuganker (7) oder einem in dessen Öffnung eingesetzten Halteanker dient.

2. Arbeitsbühne nach Anspruch 1, dadurch gekennzeichnet, daß die Arbeitsbühne (1) lösbar an der Kupplung (10) befestigt ist und vorzugsweise mehrere in unterschiedlichen Höhen angeordnete Befestigungsstellen (11) für diese Kupplung (10) aufweist.

3. Arbeitsbühne nach Anspruch 1 oder 2, dadurch gekennzeichnet, daß die Kupplung (10) wenigstens zwei vorzugsweise übereinander angeordnete Lochungen aufweist und die Arbeitsbühne (1) an einem vorzugsweise vertikalen Träger (5) jeweils in der Höhe gegeneinander versetzte Lochungspaare hat, deren Einzellöcher einen dem Abstand der Lochungen an der Kupplung (10) entsprechenden Abstand haben, wobei zum Verbinden wenigstens zwei Bolzen (12) vorgesehen sind.

4. Arbeitsbühne nach einem der Ansprüche 1 bis 3, dadurch gekennzeichnet, daß die Kupplung (10) im oberen Bereich des vertikalen Trägers (5) angeordnet ist und daß der Träger (5) an seinem entgegengesetzten unteren Ende eine Querabstützung (13) zum Anlegen an die Wand (8) aufweist.

5. Arbeitsbühne nach einem der Ansprüche 1 bis 4, dadurch gekennzeichnet, daß die Kupplung (10) zumindest ein winkliges Querschnittsprofil hat und daß der in Gebrauchsstellung parallel zur Wand (8) verlaufende Schenkel (14) die Lochungen für die lösbaren Verbindungsbolzen (12) hat.

6. Arbeitsbühne nach einem der Ansprüche 1 bis 5, dadurch gekennzeichnet, daß die Kupplung (10) wenigstens einen mit Abstand zu dem Träger (5) näher zur Wand (8) angeordneten Querbolzen (15) od. dgl. aufweist, der in einen Ankerschuh

(16) od. dgl. mit dem Wandanker (7) verbundenen oder verbindbaren Teil einhängbar ist.

7. Arbeitsbühne nach einem der Ansprüche 1 bis 6, dadurch gekennzeichnet, daß der Querbolzen (15) der Kupplung (10) in eine nach oben offene Ausnehmung (18) des Ankerschuhs (16) einhängbar ist und daß ein Sicherungsbolzen (17) insbesondere parallel zu dem Querbolzen (15) unter den Ankerschuh (16) in die Kupplung (10) einsteckbar ist.

## Claims

1. Scaffolding which is adapted to be attached to an anchor, in particular to a tie anchor or the like for formwork, in the upper area of a wall preferably made of concrete and can be disposed with its passable face at approximately the height of the upper edge of the wall, said scaffolding having a coupling for connection to the wall, characterized in that the coupling (10) is adapted to be vertically adjusted and fixed in position on the scaffolding (1) and serves to connect the scaffolding (1) to the tie anchor (7) for formwork or to a holding anchor inserted in the opening of said tie anchor.

2. The scaffolding as claimed in claim 1, characterized in that the scaffolding (1) is detachably fastened to the coupling (10) and preferably has for the latter a plurality of fastening locations (11) disposed at different heights.

3. The scaffolding as claimed in claim 1 or claim 2, characterized in that the coupling (10) has at least two bores preferably disposed one above the other and the scaffolding (1) has on a preferably vertical girder (5) pairs of bores in eachltcase offset with respect to one another in height, the individual bores thereof being spaced in accordance with the spacing of the bores on the coupling (10), at least two bolts (12) being provided for connection.

4. The scaffolding as claimed in any one of claims 1 to 3, characterized in that the coupling (10) is disposed in the upper area of the vertical girder (5) and that the girder (5) has at its opposite lower end a transverse strut (13) for placing against the wall (8).

5. The scaffolding as claimed in any one of claims 1 to 4, characterized in that the coupling (10) has at least an angular cross section and that the side (14) which extends parallel to the wall (8) when positioned for use has the bores for the detachable connecting bolts (12).

6. The scaffolding as claimed in any one of clains 1 to 5, characterized in that the coupling (10) has at least one transverse bolt (15) or the like which is disposed in spaced relationship to the girder (5) closer to the wall (8) and is adapted to be set in an anchor socket (16) or a similar part connected to or connectable to the wall anchor (7).

7. The scaffolding as claimed in any one of claims 1 to 6, characterized in that the transverse bolt (15) of the coupling (10) is adapted to be set in an upwardly open recess (18) of the anchor socket (16) and that a safety bolt (17), in particular parallel to the transverse bolt (15), is insertable under the anchor socket (16) into the coupling (10).

## Revendications

1. Echafaudage, qui peut être suspendu dans la partie supérieure d'une paroi de préférence bétonnée à un élément d'ancrage, notamment à un tirant de coffrage ou autre élément similaire, dont la surface praticable peut être disposée à hauteur du bord supérieur de la paroi, et qui présente un dispositif d'accouplement en vue de son assemblage avec la paroi, caractérisé en ce que le dispositif d'accouplement (10) peut être déplacé en hauteur et fixé en position sur l'échafaudage (1) et sert à l'assemblage de l'échafaudage (1) avec le tirant de coffrage (7) ou un élément d'ancrage inséré dans l'ouverture de ce dernier.

2. Echafaudage selon la revendication 1, caractérisé en ce que l'échafaudage (1) est fixé de manière amovible à l'élément d'accouplement (10), et présente de préférence plusieurs points de fixation (11) pour ce dispositif d'accouplement (10), disposés à des hauteurs différentes.

3. Echafaudage selon la revendication 1 ou 2, caractérisé en ce que le dispositif d'accouplement (10) présente au moins deux perçages disposés de préférence l'un au-dessus de l'autre, et qu un montant (5), de préférence vertical, de l'échafaudage (1) présente des paires de perçages décalées en hauteur les unes par rapport aux autres, dont les deux perçages <ont à chaque fois disposés à un écartement correspondant à l'écartement des perçages prévus sur le dispositif d'accouplement (10), au moins deux boulons (12) étant prévus pour l'assemblage.

4. Echafaudage selon une des revendications 1 à 3, caractérisé en ce que le dispositif d'accouplement (10) est disposé dans la partie supérieure du montant vertical (5), et que le montant (5) présente à son extrémité inférieure opposée un élément d'appui transversal (13) pour s'appuyer contre la paroi (8).

5. Echafaudage selon une des revendications 1 à 4, caractérisé en ce que le dispositif d'accouplement (10) a au moins un profil de section coudé, et que les perçages pour les boulons d'assemblage amovibles (12) sont prévus sur la branche (14) qui, en position d'utilisation, s'étend parallèlement à la paroi (8).

6. Echafaudage selon une des revendications 1 à 5, caractérisé en ce que le dispositif d'accouplement (10) présente au moins un goujon transversal (15) ou autre élément similaire disposé à distance du montant (5), plus près de la paroi (8), élément qui peut être suspendu dans un sabot d'ancrage (16) ou autre pièce similaire assemblée ou assemblable à l'élément d'ancrage (7) de la paroi.

7. Echafaudage selon une des revendications 1 à 6, caractérisé en ce que le goujon transversal (15) du dispositif d'accouplement (10) peut être suspendu dans un évidement ouvert vers le haut (18) du sabot d'ancrage (16), et qu'un goujon de blocage (17), s'étendant notamment parallèlement au goujon transversal (15) peut être enfilé sous le sabot d'ancrage (16) dans le dispositif d'accouplement (10).
